# EUROPÄISCHE PATENTSCHRIFT

(11) **EP 3 661 829 B1**
(45) Veröffentlichungstag und Bekanntmachung des Hinweises auf die Patenterteilung: **27.10.2021**
(21) Anmeldenummer: 18778815.3
(22) Anmeldetag: 07.09.2018
(51) Int. Cl.: B61L 27/00, B61L 5/02, B61L 5/04, B61L 5/06, B61L 1/20

(54) **VERFAHREN ZUM ERMITTELN EINER STELLKRAFT EINES WEICHENANTRIEBS BASIEREND AUF SCHALLEMISSIONSMESSUNGEN UND WEICHENANTRIEBSSYSTEM**
METHOD FOR DETERMINING AN ACTUATING FORCE OF A RAILWAY SWITCH ASSEMBLY ON THE BASIS OF SOUND EMISSION MEASUREMENTS AND RAILWAY SWITCH SYSTEM
PROCÉDÉ DE DÉTERMINATION D'UNE FORCE DE RÉGLAGE DANS UN AIGUILLAGE FERROVIAIRE À PARTIR DE MESURES D'ÉMISSION ACOUSTIQUE ET SYSTÈME DE COMMANDE POUR UN AIGUILLAGE FERROVIAIRE

(30) Priorität: 29.09.2017 DE 102017217414
(43) Veröffentlichungstag der Anmeldung: 10.06.2020
(73) Patentinhaber: Siemens Mobility GmbH, 81739 München (DE)
(72) Erfinder: SCHULZE, Michael, 12557 Berlin (DE)
(86) Internationale Anmeldenummer: PCT/EP2018/074095
(87) Internationale Veröffentlichungsnummer: WO 2019/063263

(56) Entgegenhaltungen:
- DE-U1-202015 100 566
- JENS NEUWOHNER: "Systemabh?ngige Weicheninspektion mit Kraftmessungen im Wandel der Zeit - Growing need for system-dependent point inspection including force measurement", SIGNAL + DRAHT, Bd. 109, Nr. 6, 12. Juni 2017 (2017-06-12) , Seiten 26-30, XP055381421, ISSN: 0037-4997

## Beschreibung

Die Erfindung betrifft ein Verfahren zum Analysieren eines Weichenantriebs einer Schienenweiche. Des Weiteren betrifft die Erfindung ein Weichenantriebssystem mit einem Messsystem zum Durchführen eines derartigen Verfahrens und mit einem Weichenantrieb zum Verstellen von Weichenzungen einer Schienenweiche.

Zum Umstellen von Weichen werden manuell oder elektrisch betätigte Weichenantriebe als wichtigste Bahninfrastrukturelemente eingesetzt. Die erforderliche auf eine Stellstange wirkende Stellkraft wird mit Hilfe einer einstellbaren Stellkraftkupplung realisiert. Über die Lebensdauer des Weichenantriebs, welche bis zu 25 Jahre beträgt, kann sich die ab Werk eingestellte Stellkraft verändern. Die Stellkraft kann im Laufe der Lebensdauer des Weichenantriebs abnehmen. Da die Stellkraft sicherheitsrelevant für den Betrieb der Weiche und des Weichenantriebs ist, muss die Stellkraft kontrolliert bzw. durch Messungen überprüft werden.

Bisher musste die Stellkraft von Weichenantrieben regelmäßig geprüft werden. Hierfür muss eine Wartung eines Weichenantriebs organisiert und durchgeführt werden. Eine Messung der Stellkraft erfolgt vor Ort mit einem Messgerät und einem Kraftmessbolzen. In Abhängigkeit von dem Messergebnis erfolgt ein Nachstellen der Stellkraftkupplung oder ein Austausch des gesamten Weichenantriebs.

Aus dem Artikel "Systemabhängige Weicheninspektion mit Kraftmessungen im Wandel der Zeit - Growing need for systemdependent point inspection including force measurement", Autor: Jens Neuwohner, Signal + Draht, Bd. 109, Nr. 6, 12. Juni 2017 (2017-06-12), Seiten 26-30 sind ein gattungsgemäßes Verfahren zum Analysieren eines Weichenantriebs einer Schienenweiche und ein gattungsgemäßes Weichenantriebssystem bekannt.

Ferner sind aus der Druckschrift DE 20 2015 100566 U1 das Messen der Auffahrkraft einer Weiche mittels eines Messaufnehmers und eine dafür geeignete Vorrichtung bekannt.

Aufgabe der Erfindung ist es ein Verfahren zum Ermitteln einer Stellkraft eines Weichenantriebs vorzuschlagen, bei dem ein direkter Eingriff in einen Betrieb des Weichenantriebs vermieden wird.

Gelöst wird die Aufgabe durch die Gegenstände der unabhängigen Patentansprüche 1 und 10. Vorteilhafte Ausgestaltungen der Erfindung sind Gegenstand von jeweils abhängigen Unteransprüchen.

Nach einem Aspekt der Erfindung wird ein Verfahren zum Analysieren eines Weichenantriebs einer Schienenweiche bereitgestellt. Erfindungsgemäß wird mindestens ein Sensor zum Messen von Schallwellen vorgesehen. Der Sensor kann an einem Außengehäuse oder in dem Außengehäuse des Weichenantriebs angeordnet sein. Es werden anschließend Messsignale des mindestens einen Sensors während eines Stellbetriebs des Weichenantriebs aufgezeichnet. Die Messsignale können verstärkt werden. Basierend auf den aufgezeichneten Messsignalen des mindestens einen Sensors wird eine Stellkraft einer Stellkraftkupplung des Weichenantriebs ermittelt.

Als ein Sensor kann beispielsweise ein piezoelektrischer Sensor verwendet werden, welcher die bei einem Betrieb des Weichenantriebs erzeugten Schallwellen und Schwingungen messen kann. Insbesondere kann ein akustischer Oberflächenwellen-Sensor als der mindestens eine Sensor verwendet werden. Derartige Sensoren können preiswert und robust gegenüber äußeren Einflüssen ausgeführt sein, sodass sie für einen Einsatz im Bereich von Schienenfahrzeugen und Schienennetzen verwendet werden können. Die von den Komponenten des Weichenantriebs erzeugten Schwingungen und Schallwellen können sich über Befestigungselemente und das Außengehäuse ausbreiten und dort gemessen werden.

Es können insbesondere die Schwingungen eines Weichenantriebsmotors, der mechanischen Stellwegelemente (z.B. Stellschieber, Kugelrollspindel), der Stellkraftkupplung und von Wellen und Lagern gemessen werden. Der mindestens eine Sensor kann basierend auf Messsignalen einer definierten Anzahl an Umstellvorgängen, welche im Weiteren auch als Stellbetriebe bezeichnet sind, kalibriert werden. Eine Kalibrierung kann vorzugsweise abhängig von einer definierten Soll-Stellkraft der Stellkraftkupplung und von verwendeten Komponenten im Weichenantrieb sein.

Eine unzureichend gewartete Stellkraftkupplung ist schwergängiger als eine optimal funktionierende Stellkraft-kupplung. Folglich muss der Weichenantriebsmotor mit einer höheren Drehzahl betrieben werden, um das notwendige Drehmoment für die schwergängige Stellkraftkupplung aufzubringen.

Die vom Weichenantriebsmotor erzeugten Schwingungen sind, entsprechend einer bekannten Motorlaufkurve des Weichenantriebsmotors, von seiner Drehzahl abhängig. Basierend auf den ermittelten Messsignalen des mindestens einen Sensors kann ein Belastungsgrad des Weichenantriebsmotors und damit auch der Stellkraftkupplung bestimmt werden. Insbesondere können durch die ermittelten Messsignale des mindestens einen Sensors Abweichungen von einem üblichen Stellbetrieb frühzeitig detektiert werden.

Durch das Verfahren kann eine kontaktlose Überprüfung einer aktuellen Stellkraft der Stellkraftkupplung des Weichenantriebs durchgeführt werden. Eine manuell durchgeführte Überprüfung der Stellkraftkupplung, welche auch einen direkten Eingriff in den Betrieb des Weichenantriebs darstellt, kann somit vermieden werden. Des Weiteren können durch das Verfahren Rückwirkungsabweichungen bei einer Ermittlung der Stellkraft der Stellkraftkupplung minimiert werden.

Gemäß einem Ausführungsbeispiel des Verfahrens wird der mindestens eine Sensor an einer Außenseite des Außengehäuses des Weichenantriebs lösbar angeordnet. Durch eine äußere Befestigung des mindestens einen Sensors sind keine Änderungen an dem Außengehäuse und somit an bestehenden Sicherheitsnachweisen des Weichenantriebs erforderlich. Die Stellkraft kann somit ohne notwendige Designänderung des bestehenden Weichenantriebes gemessen werden. Somit können auch bereits in Betrieb genommene Weichenantriebe gemäß dem erfindungsgemäßen Verfahren überprüft oder nachgerüstet werden.

Durch eine technisch einfache Befestigung des mindestens einen Sensors am Außengehäuse des Weichenantriebs ist eine Implementierung für beliebige elektromechanische Weichenantriebsmotoren mit Stellkraftkupplungen möglich. Beispielsweise kann der mindestens eine Sensor über mindestens einen Magnet, einen das Außengehäuse umgreifenden Riemen bzw. Schelle oder über eine Klemmverbindung lösbar an dem Außengehäuse angeordnet werden. Alternativ oder zusätzlich kann der mindestens eine Sensor an das Außengehäuse temporär oder dauerhaft geklebt werden.

Nach einem weiteren Ausführungsbeispiel des Verfahrens werden gespeicherte Messsignale mehrerer Umstellvorgänge (Stellbetriebe) des Weichenantriebs zum Ermitteln eines Wartungsbedarfs der Stellkraftkupplung miteinander verglichen. Durch einen Vergleich mehrerer zu unterschiedlichen Zeiten durchgeführten Messungen durch den mindestens einen Sensor kann eine Tendenz oder eine Abweichung in dem Stellbetrieb detektiert werden. Eine Abweichung in der Schwingungs- bzw. Schallcharakteristik des Stellbetriebs kann ein Indiz für einen technischen Defekt oder einen zukünftigen technischen Defekt sein. Es können somit Ursachen für eventuelle Defekte frühzeitig ermittelt und beseitigt werden, wodurch Kosten für einen Ausfall des Weichenantriebs oder einen Austausch mehrerer Komponenten vermieden werden.

Gemäß einem weiteren Ausführungsbeispiel des Verfahrens wird ein Wartungsbedarf der Stellkraftkupplung bei einem Unterschreiten eines minimalen Sollwerts der ermittelten Stellkraft ermittelt. Es kann basierend auf den durch den mindestens einen Sensor ermittelten Messsignalen und einer entsprechenden Kalibrierung des mindestens einen Sensors eine Stellkraft der Stellkraftkupplung berechnet werden.

Ein Wartungsbedarf kann signalisiert werden, wenn die berechnete Stellkraft einen definierten Sollwert überschreitet oder unterschreitet. Beispielsweise kann ein Wartungsbedarf signalisiert werden, wenn der Sollwert der Stellkraft um einen Faktor von 1,2 unterschritten wird.

Nach einem weiteren Ausführungsbeispiel des Verfahrens werden gespeicherte Messsignale mehrerer Stellbetriebe des Weichenantriebs zum Ermitteln eines Verschleißzustands der Stellkraftkupplung verwendet. Basierend auf mehreren überwachten bzw. überprüften Stellbetrieben des Weichenantriebs kann eine Tendenz bezüglich der Schwingungscharakteristik des Weichenantriebs gemessen werden. Hierdurch kann unabhängig von den Komponenten des Weichenantriebs eine ereignisbezogene optimierte Wartung realisiert werden. Es können somit Wartungskosten reduziert und eine Verfügbarkeit des Weichenantriebs erhöht werden.

Gemäß einem weiteren Ausführungsbeispiel des Verfahrens werden gespeicherte Messsignale mehrerer Umstellvorgänge (Stellbetriebe) des Weichenantriebs zum Erstellen einer Zustandsprognose der Stellkraftkupplung verwendet. Es können basierend auf den Messsignalen Modelle des Weichenantriebs und der Verschleißteile, wie beispielsweise der Stellkraftkupplung, erstellt werden. Hierdurch kann eine prädiktive Zustandsprognose erstellt werden, welche Aussagen über einen Wartungsaufwand oder einen geltenden Zustand gegenüber einem Kunden oder einem Dienstleister ermöglicht. Insbesondere kann hierdurch ein kontinuierliches Stellkraftmonitoring realisiert werden.

Nach einem weiteren Ausführungsbeispiel des Verfahrens wird basierend auf der erstellten Zustandsprognose der Stellkraft-kupplung ein zukünftiger Wartungszeitpunkt ermittelt. Anhand von zeitlich versetzten Messsignalen kann ein Trend bzw. eine Änderung der Stellkraft detektiert werden. Daraus kann ein Zeitpunkt abgeschätzt werden, wann eine Wartung des Weichenantriebs vorteilhaft oder notwendig sein kann. Es können somit bestehende Servicemodelle durch faktenbasierte Datenanalyse des überwachten Weichenantriebs überprüft oder angepasst werden.

Insbesondere können die ermittelten Informationen über den überwachten Weichenantrieb mit weiteren Diagnosedaten, wie beispielsweise aus dem Programm Sidis W compact, kombiniert und zum Optimieren bestehender Diagnoseprogramme verwendet werden. Es kann somit eine genauere Risiko, Zustands -und Verfügbarkeitsbewertung der untersuchten Weichenantriebe erfolgen.

Gemäß einem weiteren Ausführungsbeispiel des Verfahrens werden die Messsignale des mindestens einen akustischen Sensors kontinuierlich oder zeitlich diskret aufgezeichnet. Hierdurch kann eine Langzeitüberwachung von Weichenantrieben realisiert werden. Basierend auf den durch die Langzeitüberwachung ermittelten Daten bzw. Informationen können präzise Performancedaten von Stellkraftkupplungen in Abhängigkeit von unterschiedlichen Umgebungseinflüssen und
betrieblichen Nutzungsintensitäten gewonnen werden. Diese Daten können für eine Weiterentwicklung und für konstruktive Verbesserungen von Weichenantrieben genutzt werden.

Nach einem weiteren Ausführungsbeispiel des Verfahrens werden die Messsignale des mindestens einen Sensors auf einer externen Servereinheit gespeichert und bereitgestellt. Hierdurch können die ermittelten Messsignale bzw. die daraus berechneten Stellkräfte von unterschiedlichen Stellkraftkupplungen zentral gesammelt und ausgewertet werden.

Insbesondere kann der mindestens eine Sensor mit einer Auswerteelektronik gekoppelt sein, welche die ermittelten Messsignale direkt auf die externe Servereinheit übertragen kann. Hierdurch kann eine örtlich unabhängige Auswertung der Messsignale des mindestens einen Sensors ermöglicht werden.

Gemäß einem weiteren Aspekt der Erfindung wird ein Weichenantriebssystem mit einem Messsystem zum Durchführen des erfindungsgemäßen Verfahrens und mit einem Weichenantrieb zum Verstellen von mindestens zwei Weichenzungen einer Schienenweiche bereitgestellt. Der Weichenantrieb weist einen Weichenantriebsmotor zum direkten oder indirekten Antreiben eines mit mindestens einer Weichenzunge wirkverbundenen Stellschiebers über eine Stellkraftkupplung auf. Des Weiteren weist der Weichenantrieb eine Antriebselektronik zum Ansteuern und Regeln des Weichenantriebmotors auf, dabei sind zumindest der Weichenantriebsmotor und die Stellkraftkupplung in einem Außengehäuse des Weichenantriebs angeordnet. Erfindungsgemäß ist an dem Außengehäuse mindestens ein Sensor zum Messen von Schallwellen anbringbar und von einer Messelektronik auswertbar, wobei anhand von Messsignalen des mindestens einen Sensors eine Stellkraft der Stellkraftkupplung während eines Stellbetriebs des Weichenantriebs messbar ist.

Das Messsystem kann insbesondere mindestens einen Sensor aufweisen, welcher auf eine beliebige Oberfläche in oder am Weichenantrieb anbringbar ist. Der mindestens eine Sensor ist mit einer Messelektronik verbunden, wobei die Messelektronik die Messsignale des mindestens einen Sensors zumindest vorverstärken und aufzeichnen kann.

Die Messelektronik kann mit einer Sende- und Empfangsvorrichtung verbunden sein, sodass die aufgezeichneten Messsignale des mindestens einen Sensors an eine externe Servereinheit übertragen werden können. Alternativ kann die Messelektronik die aufgezeichneten Messsignale des mindestens einen Sensors auf einem Speichermedium, wie beispielsweise eine Speicherkarte, Festplatte oder Cloud, ablegen.

Das Messsystem kann als ein tragbares System zum gezielten Überprüfen definierter Weichenantriebe oder als eine Nachrüstlösung zum dauerhaften Integrieren in einen Weichenantrieb ausgeführt sein. Dabei kann das Messsystem mit der Antriebselektronik des Weichenantriebsmotors gekoppelt sein, sodass Messsignale gezielt nur während Stellbetrieben aufgezeichnet werden.

Vorzugsweise kann der mindestens eine Sensor an dem Außengehäuse angeordnet werden. Der mindestens eine Sensor kann in einem Sensorgehäuse vor Umwelteinflüssen geschützt ausgeführt sein, sodass auch eine Montage oder Anordnung des mindestens einen Sensors an einer Außenseite des Außengehäuses des Weichenantriebs möglich ist. Hierdurch muss das Außengehäuse zum Durchführen von Messungen weder geöffnet noch in seinem Stellbetrieb unterbrochen werden.

Durch das Weichenantriebssystem kann somit ein Messsystem ohne einen direkten Eingriff in einen Stellbetrieb eines Weichenantriebs positioniert und betrieben werden.

Die Messsignale können vorzugsweise zeitlich veränderliche Amplituden von Schwingungen und Schallwellen sein, welche über Befestigungen und Halterungen von Komponenten in dem Außengehäuse des Weichenantriebs bis zu dem mindestens einem Sensor wandern und dort registriert werden können.

Nach einem Ausführungsbeispiel des Weichenantriebssystems ist der mindestens eine Sensor ein Oberflächenwellen-Sensor. Der mindestens eine Sensor kann vorzugsweise ein auf dem Piezo-Effekt basierender Sensor sein. Die an dem mindestens einem Sensor ankommenden Schwingungen und Schallwellen können ein piezoelektrisches Substrat des mindestens einen Sensors mechanisch anregen, wodurch der Anregung entsprechende Spannungsimpulse erzeugt und ausgewertet werden können. Insbesondere können die Schwingungen und Schallwellen akustische Oberflächenwellen sein, welche sich an Materialoberflächen ausbreiten können.

Die oben beschriebenen Eigenschaften, Merkmale und Vorteile dieser Erfindung sowie die Art und Weise, wie diese erreicht werden, werden klarer und deutlicher verständlich durch die Erläuterung der folgenden stark vereinfachten schematischen Darstellungen bevorzugter Ausführungsbeispiele. Hierbei zeigen
- FIG 1: eine perspektivische Darstellung eines Weichenantriebssystems gemäß einem ersten Ausführungsbeispiel,
- FIG 2: ein schematisches Ablaufdiagramm eines Verfahrens zum Analysieren eines Weichenantriebs gemäß einem ersten Ausführungsbeispiel.

In den Figuren weisen dieselben konstruktiven Elemente jeweils dieselben Bezugsziffern auf.

Die FIG 1 zeigt eine perspektivische Darstellung eines Weichenantriebssystems 1 gemäß einem ersten Ausführungsbeispiel. Das Weichenantriebssystem 1 besteht hier aus einem Weichenantrieb 2 und einem an dem Weichenantrieb 2 angeordneten Messsystem 4.

Der Weichenantrieb 2 weist ein Außengehäuse 6 auf, welches zum Veranschaulichen der Komponenten geöffnet ist. Der Weichenantrieb 2 weist einen Weichenantriebsmotor 8 auf. Der Weichenantriebsmotor 8 ist ein Elektromotor und treibt einen mit einer Stellstange verbundenen Stellschieber 10 an.

Der Weichenantriebsmotor 8 treibt den Stellschieber 10 indirekt über ein nicht dargestelltes Getriebe und über eine Stellkraftkupplung 12, welche auf einer Kugelrollspindel montiert ist, an.

Durch die Stellkraftkupplung 12 kann eine definierte Stellkraft auf den Stellschieber 10 aufgebracht werden. Die Stellkraftkupplung 12 kann insbesondere Schäden an dem Weichenantriebsmotor 8 und dem Getriebe verhindern, wenn der mit der Stellstange verbundene Stellschieber 10 während eines Umstellvorganges blockiert wird.

Der Weichenantriebsmotor 8 wird von einer Antriebselektronik 14 gesteuert, wenn ein Signal zum Durchführen eines Stellbetriebs, beispielsweise von einem Stellteil eines Stellwerks, eingeht.

Gemäß dem Ausführungsbeispiel ist der Stellschieber 10 über die Stellstange mit einer Weichenzunge 16 wirkverbunden und kann die Weichenzunge 16 quer zu einer Schienenrichtung S der Schiene 18 auslenken (bewegen).

Das Messsystem 4 besteht aus einem Sensor 20 und einer Messelektronik 22. Der Sensor 20 ist ein SAW(Surface Acoustic Wafes)-Sensor 20 und ist mithilfe eines nicht dargestellten Magneten an einer Außenfläche des Außengehäuses 6 des Weichenantriebs 2 positioniert.

Der Sensor 20 ist mit der Messelektronik 22 gekoppelt, sodass die vom Sensor 20 ermittelten Messsignale von der Messelektronik 22 aufgezeichnet und verarbeitet werden können.

In der FIG 2 ist ein schematisches Ablaufdiagramm eines Verfahrens 30 zum Analysieren eines Weichenantriebs 2 gemäß einem ersten Ausführungsbeispiel dargestellt.

In einem ersten Schritt 31 wird der Sensor 20 an oder in dem Außengehäuse 6 des Weichenantriebs 2 angeordnet. Anschließend wird der mindestens eine Sensor 20 mit der Messelektronik 22 verbunden 32.

Die Messsignale des mindestens einen Sensors 20 werden von der Messelektronik 22 empfangen und nach einer Verstärkung und Filterung gespeichert 33.

In einem weiteren Schritt wird basierend auf den aufgezeichneten Messsignalen eine Stellkraft der Stellkraftkupplung 12 ermittelt bzw. berechnet 34. Dies kann insbesondere durch zuvor eine durchgeführte Kalibrierung des mindestens einen Sensors 20 und der Messelektronik 22 realisiert werden.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den in den nachfolgenden Ansprüchen definierten Schutzumfang der Erfindung zu verlassen.

### Bezugszeichen

- 1: Weichenantriebssystem
- 2: Weichenantrieb
- 4: Messsystem
- 6: Außengehäuse
- 8: Weichenantriebsmotor
- 10: mit Stellstange verbundener Stellschieber
- 12: Stellkraftkupplung
- 14: Antriebselektronik
- 16: Weichenzunge
- 18: Schiene
- 20: Sensor
- 22: Messelektronik

- 30: Verfahren
- 31: Anordnen des mindestens einen Sensors
- 32: Verbinden des mindestens einen Sensors mit einer Messelektronik
- 33: Empfangen und Speichern von Messsignalen
- 34: Ermitteln einer Stellkraft

- S: Schienenrichtung

## Patentansprüche

1. Verfahren (30) zum Analysieren eines Weichenantriebs (2) einer Schienenweiche,
**dadurch gekennzeichnet, dass**
- mindestens ein Sensor (20) zum Messen von Schallwellen vorgesehen ist,
- Messsignale des mindestens einen Sensors (20) während eines Stellbetriebes des Weichenantriebs (2) aufgezeichnet werden (33),
- basierend auf den aufgezeichneten Messsignalen des mindestens einen Sensors (20) eine Stellkraft einer Stellkraftkupplung (12) des Weichenantriebs (2) ermittelt wird (34).

2. Verfahren nach Anspruch 1, wobei der mindestens eine Sensor (20) an einer Außenseite des Außengehäuses (6) des Weichenantriebs (2) lösbar angeordnet wird (31).

3. Verfahren nach Anspruch 1 oder 2, wobei gespeicherte Messsignale mehrerer Stellbetriebe des Weichenantriebs (2) zum Ermitteln eines Wartungsbedarfs der Stellkraftkupplung (12) miteinander verglichen werden.

4. Verfahren nach Anspruch 3, wobei ein Wartungsbedarf der Stellkraftkupplung (12) bei einem Unterschreiten eines minimalen Sollwerts der ermittelten Stellkraft ermittelt wird.

5. Verfahren nach einem der Ansprüche 1 bis 4, wobei gespeicherte Messsignale mehrerer Stellbetriebe des Weichenantriebs (2) zum Ermitteln eines Verschleißzustands der Stellkraft-kupplung (12) verwendet werden.

6. Verfahren nach einem der Ansprüche 1 bis 5, wobei gespeicherte Messsignale mehrerer Stellbetriebe des Weichenantriebs (2) zum Erstellen einer Zustandsprognose der Stellkraftkupplung (12) verwendet werden.

7. Verfahren nach Anspruch 6, wobei basierend auf der erstellten Zustandsprognose der Stellkraftkupplung (12) ein zukünftiger Wartungszeitpunkt ermittelt wird.

8. Verfahren nach einem der Ansprüche 1 bis 7, wobei die Messsignale des mindestens einen Sensors (20) kontinuierlich oder zeitlich diskret aufgezeichnet werden.

9. Verfahren nach einem der Ansprüche 1 bis 8, wobei die Messsignale des mindestens einen Sensors (20) auf einer externen Servereinheit gespeichert und bereitgestellt werden.

10. Weichenantriebssystem (1) mit einem Messsystem (4) zum Durchführen des Verfahrens (30) nach einem der vorherigen Ansprüche und mit einem Weichenantrieb (2) zum Verstellen von mindestens zwei Weichenzungen (16) einer Schienenweiche, aufweisend einen Weichenantriebsmotor (8) zum direkten oder indirekten Antreiben eines mit mindestens einer Weichenzunge (16) wirkverbundenen Stellschiebers (10) über eine Stellkraftkupplung (12) und aufweisend eine Antriebselektronik (14) zum Ansteuern und Regeln des Weichenantriebmotors (8), wobei zumindest der Weichenantriebsmotor (8) und die Stellkraftkupplung (12) in einem Außengehäuse (6) des Weichenantriebs (2) angeordnet sind,
**dadurch gekennzeichnet, dass** an dem Außengehäuse (6) mindestens ein Sensor (20) zum Messen von Schallwellen anbringbar und von einer Messelektronik (22) auswertbar ist, wobei anhand von Messsignalen des mindestens einen Sensors (20) eine Stellkraft der Stellkraftkupplung (12) während eines Stellbetriebs des Weichenantriebs (2) messbar ist.

11. Weichenantriebssystem nach Anspruch 10, wobei der mindestens eine Sensor (20) ein Oberflächenwellen-Sensor ist.

## Claims

1. Method (30) for analysing a points drive (2) of a set of rail points,
**characterised in that**
- at least one sensor (20) for measuring sound waves is provided,
- measurement signals of the at least one sensor (20) are recorded (33) during an actuating operation of the points drive (2),
- on the basis of the recorded measurement signals of the at least one sensor (20), an actuating force of an actuating force coupling (12) of the points drive (2) is determined (34) .

2. Method according to claim 1, wherein the at least one sensor (20) is releasably arranged (31) on an outer side of the external housing (6) of the points drive (2).

3. Method according to claim 1 or 2, wherein stored measurement signals of a plurality of actuating operations of the points drive (2) are compared with one another for determining a servicing requirement of the actuating force coupling (12).

4. Method according to claim 3, wherein a servicing requirement of the actuating force coupling (12) is determined in the event that a minimum target value of the determined actuating force is undershot.

5. Method according to one of claims 1 to 4, wherein stored measurement signals of a plurality of actuating operations of the points drive (2) are used for determining a wear condition of the actuating force coupling (12).

6. Method according to one of claims 1 to 5, wherein stored measurement signals of a plurality of actuating operations of the points drive (2) are used for generating a condition prediction of the actuating force coupling (12).

7. Method according to claim 6, wherein on the basis of the generated condition prediction of the actuating force coupling (12), a future servicing time point is determined.

8. Method according to one of claims 1 to 7, wherein the measurement signals of the at least one sensor (20) are continuously or temporally discretely recorded.

9. Method according to one of claims 1 to 8, wherein the measurement signals of the at least one sensor (20) are stored and provided on an external server unit.

10. Points drive system (1) having a measuring system (4) for carrying out the method (30) according to one of the preceding claims and having a points drive (2) for displacing at least two points blades (16) of a set of rail points, having a points drive motor (8) for direct or indirect driving of an actuating rod (10) which is actively connected to at least one points blade (16), via an actuating force coupling (12), and having a drive electronics system (14) for controlling and regulating the points drive motor (8), wherein at least the points drive motor (8) and the actuating force coupling (12) are arranged in an external housing (6) of the points drive (2),
**characterised in that**
at least one sensor (20) for measuring sound waves is mountable on the external housing (6) and is evaluable by a measuring electronics system (22), wherein on the basis of measurement signals of the at least one sensor (20), an actuating force of the actuating force coupling (12) is measurable during an actuating operation of the points drive (2) .

11. Points drive system according to claim 10, wherein the least one sensor (20) is a surface wave sensor.

## Revendications

1. Procédé (30) d'analyse d'un mécanisme (2) de commande d'aiguille d'un aiguillage ferroviaire,
- il est prévu au moins un capteur (20) de mesure d'ondes acoustiques,
- on enregistre (33) des signaux de mesure du au moins un capteur (20) pendant un fonctionnement de réglage du mécanisme (2) de commande d'aiguille,
- sur la base des signaux de mesure enregistrés du au moins un capteur (20), on détermine (34) une force de réglage d'un accouplement (12) à force de réglage du mécanisme (2) de commande d'aiguille.

2. Procédé suivant la revendication 1, dans lequel on monte (31) de manière amovible le au moins un capteur (20) sur une face extérieure du boîtier (6) extérieur du mécanisme (2) de commande d'aiguille.

3. Procédé suivant la revendication 1 ou 2, dans lequel on compare entre eux des signaux de mesure mis en mémoire de plusieurs fonctionnements de réglage du mécanisme (2) de commande d'aiguille pour la détermination d'un besoin d'entretien de l'accouplement (12) à force de réglage.

4. Procédé suivant la revendication 3, dans lequel on détermine un besoin d'entretien de l'accouplement (12) à force de réglage si on passe en-dessous d'une valeur de consigne minimum de la force de réglage, qui est déterminée.

5. Procédé suivant l'une des revendications 1 à 4, dans lequel on utilise des signaux de mesure mis en mémoire de plusieurs fonctionnements de réglage du mécanisme (2) de commande d'aiguille pour la détermination d'un état d'usure de l'accouplement (12) à force de réglage.

6. Procédé suivant l'une des revendications 1 à 5, dans lequel on utilise des signaux de mesure mis en mémoire de plusieurs fonctionnements de réglage du mécanisme (2) de commande d'aiguille pour l'établissement d'un pronostic sur l'état de l'accouplement (12) à force de réglage.

7. Procédé suivant la revendication 6, dans lequel, sur la base du pronostic d'état qui est établi de l'accouplement (12) à force de réglage, on détermine un instant d'entretien à venir.

8. Procédé suivant l'une des revendications 1 à 7, dans lequel on enregistre, en continu ou de manière discrète dans le temps, des signaux de mesure du au moins un capteur (20).

9. Procédé suivant l'une des revendications 1 à 8, dans lequel on met en mémoire et à disposition, les signaux de mesure du au moins un capteur (20), sur une unité extérieure de serveur.

10. Système (1) à mécanisme de commande d'aiguille, comprenant un système (4) de mesure pour effectuer le procédé (30) suivant l'une des revendications précédentes et comprenant un mécanisme (2) de commande d'aiguille pour le déplacement d'au moins deux lames (16) d'aiguille d'un aiguillage ferroviaire, comportant un moteur (8) de mécanisme de commande d'aiguille pour l'entraînement direct ou indirect par l'intermédiaire d'un accouplement (12) à force de réglage d'un tiroir (10) de réglage en liaison d'action avec au moins une lame (16) d'aiguille et comportant une électronique (14) d'entraînement pour la commande et la régulation du moteur (8) du mécanisme de commande d'aiguille, dans lequel au moins le moteur (8) du mécanisme de commande d'aiguille et l'accouplement (12) à force de réglage sont disposés dans un boîtier (6) extérieur du mécanisme (2) de commande d'aiguille,
**caractérisé en ce que**
sur le boîtier (6) extérieur peut être monté au moins un capteur (20) de mesure d'ondes acoustiques et les mesures peuvent être exploitées par une électronique (22) de mesure, dans lequel, à l'aide de signaux de mesure du au moins un capteur (20), une force de réglage de l'accouplement (12) à force de réglage peut être mesurée pendant un fonctionnement de réglage du mécanisme (2) de commande d'aiguille.

11. Système à mécanisme de commande d'aiguille suivant la revendication 10, dans lequel le au moins un capteur (20) est un capteur d'ondes de surface.
